# FASCICULE DE BREVET EUROPEEN

(11) **EP 0 571 272 B1**
(45) Date de publication et mention de la délivrance du brevet: **02.05.1997**
(21) Numéro de dépôt: 93401274.1
(22) Date de dépôt: 18.05.1993
(51) Int. Cl.: F21M 7/00

(54) **Projecteur équipé de moyens de ventilation perfectionnés, notamment pour véhicule automobile**
Scheinwerfer mit verbesserter Belüftungsvorrichtung insbesondere für Kraftfahrzeuge
Projector having improved ventilation means, in particular vehicle headlamp

(30) Priorité: 20.05.1992 FR 9206113
(43) Date de publication de la demande: 24.11.1993
(62) Demande divisionnaire de: 96117075.0
(73) Titulaire: VALEO VISION, 93000 Bobigny (FR)
(72) Inventeur: Moron, Arturo, F-75011 Paris (FR)
(74) Mandataire: Martin, Jean-Jacques

(56) Documents cités:
- EP-A- 0 474 209
- FR-A- 2 660 412
- GB-A- 2 237 626

## Description

La présente invention a trait d'une façon générale à la ventilation des projecteurs de véhicules automobiles.

Une préoccupation constante dans la conception d'un dispositif de ventilation de l'espace intérieur d'un projecteur réside en ce que de l'air plus ou moins chargé en humidité doit pouvoir entrer ou sortir du projecteur, selon les pressions différentielles pouvant exister, en même temps qu'on doit éviter toute pénétration d'eau, de boue, de salissures, etc.. dans ledit espace intérieur.

Il est donc connu d'équiper un boîtier de projecteur avec un système de chicanes ou analogues permettant la circulation de l'air tout en évitant de telles pénétrations.

Le document FR-A-2 660 412 enseigne un dispositif de ventilation qui comporte, du côté extérieur au boîtier, un conduit généralement en forme de "U" dont une extrémité ouverte se trouve abritée des projections d'eau directe et, du côté intérieur au boîtier, un orifice débouchant à la fois axialement et radialement dans l'espace intérieur du projecteur. Un filtre hydrophobe est interposé sur le trajet de ventilation.

Un tel dispositif est cenpendant désavantageux en ce qu'il présente une efficacité limitée lorsque l'on souhaite pouvoir se passer d'un tel filtre hydrophobe, en particulier lorsque le projecteur est directement exposé à une pluie sous pression ou lors d'un passage à gué.

On connaît également par GB-A-2 237 626 un projecteur selon le préambule de la revendication 1. Dans ce projecteur, le deuxième canal du dispositif de ventilation s'ouvre directement dans l'espace intérieur du boîtier de projecteur, et il en résulte une barrière aux pénétrations de liquide qui n'est pas entièrement satisfaisante.

La présente invention vise à pallier cet inconvénient d'une manière simple et sans accroître le coût de revient du projecteur.

Elle propose à cet effet un projecteur ayant les caractéristiques de la revendication 1.

D'autres aspects, buts et avantages de la présente invention apparaîtront mieux à la lecture de la description détaillée suivante de formes de réalisation préférées de celle-ci, donnée à titre d'exemple et faite en référence aux dessins annexés, sur lesquels :
- la figure 1 est une vue en coupe verticale axiale d'une partie d'un boîtier de projecteur équipée d'un passage de ventilation selon une forme de réalisation de base de l'invention,
- les figures 2, et 3 sont des vues en coupe transversale respectivement selon les lignes II-II et III-III de la figure 1,
- la figure 4 est une vue en coupe verticale axiale d'une partie d'un boîtier de projecteur équipée d'un passage de ventilation selon une variante de réalisation de l'invention, et
- la figure 5 est une vue en coupe transversale selon la ligne V-V de la figure 4.

En référence maintenant aux figures 1 à 3, la référence 100 désigne une paroi, par exemple la paroi arrière, d'un boîtier de projecteur.

Vers l'extérieur du boîtier (vers la droite sur la figure 1) s'étend une première partie en saillie 110 venue par exemple de moulage avec le boîtier et dont le contour est en l'espèce généralement cylindrique d'axe horizontal.

Vers l'intérieur du boîtier (vers la gauche) s'étend une seconde partie en saillie 120, de préférence également venue de moulage. Son contour est généralement semi-cylindrique d'axe horizontal. Les parties en saillie 110 et 120 sont en l'espèce coaxiales.

L'extrémité axiale libre de la partie cylindrique extérieure 110 est ouverte. Un bouchon 130 est monté de façon amovible sur cette extrémité pour l'obturer. Il comporte une partie circulaire d'obturation 131 et une collerette périphérique 132 orientée essentiellement axialement.

Le maintien en place du bouchon est assuré par la force élastique de serrage exercée par sa collerette sur l'extérieur de la partie en saillie 110, le bouchon étant réalisé par exemple en caoutchouc.

La partie cylindrique 110 comprend, sur toute son étendue longitudinale et dans sa région inférieure, une fente 111. La partie de contour semi-cylindrique 120 comporte une paroi inférieure plane 124, une paroi supérieure semi-cylindrique 122, une paroi terminale 123 et une ouverture 121 ménagée dans la paroi 122, située à proximité de la paroi terminale 123 et débouchant vers le haut dans l'espace intérieur du projecteur.

Une cloison formant chicane 112 s'étend dans la partie en saillie 110 à partir de la paroi 100, dans le prolongement de la paroi 124. Cette cloison 112 est essentiellement parallèle à l'axe de ladite partie 110, et s'arrête à une certaine distance de l'extrémité libre de ladite partie 110. La cloison 112 est en l'espèce plane et horizontale.

On observe ici que la section des parois des parties 110 et 120 et de la cloison 112 diminue à partir de la paroi 100, ceci notamment afin de faciliter le démoulage du boîtier.

Enfin la paroi 100 du boîtier comporte une ouverture semi-circulaire 101 qui débouche d'un côté dans le canal C1 délimité par la cloison 112 et la région supérieure de la paroi de la partie en saillie 110, et de l'autre côté dans le canal C2 délimité par la partie en saillie 120.

Ainsi le trajet d'air de ventilation est constitué, dans la forme de réalisation décrite ci-dessus, par la fente 111, par un canal C3 avec lequel la fente 111 communique et qui est défini dans l'espace intérieur de la partie 110 au-dessous de la cloison 112, entre celle-ci et la collerette 132 du bouchon 130, par un coude à environ 180° vers le haut entre le bord libre en direction axiale de la cloison 112 et le bouchon 130, puis par le canal C1 et le canal C2, et enfin par l'ouverture 121.

On définit ainsi, sans que l'encombrement extérieur du boîtier ne soit important, un trajet de ventilation, qui protège tout à fait efficacement le projecteur contre la pénétration d'eau, de boue etc..., notamment grâce à la présente du coude à environ 180° vers le haut et du fait que la partie intérieure 120 est fermée à son extrémité libre en 123 et s'ouvre sur l'espace intérieur du projecteur seulement vers le haut. Le coût de revient de ce dispositif de ventilation est faible, les parties 110 et 120 étant avantageusement venues de moulage avec le boîtier du projecteur et seul un bouchon étant à prévoir. On notera à ce sujet que la configuration du boîtier 100 de projecteur 100 telle que décrite ci-dessus est avantageuse en ce qu'il est possible d'utiliser un moule sans tiroir, ce qui facilite encore la fabrication et diminue le coût de revient.

Des tests conduits avec le dispositif de ventilation selon l'invention ont mis en avant une ventilation tout à fait satisfaisante ainsi qu'un très bon comportement en essai à la pluie par pression et en passage à gué.

La variante de réalisation des figures 4 et 5 diffère de la forme de réalisation décrite ci-dessus en ce que la paroi inférieure 124 de la partie 120 et la cloison 112 située dans son prolongement présentent une pente descendante de l'intérieur du boîtier vers l'extérieur. De cette manière, on facilite l'évacuation du liquide ayant pénétré jusque là notamment lorsque le boîtier est exposé à une pluie par pression.

En variante, un projecteur peut être équipé d'un ou de plusieurs dispositifs de ventilation comme décrit ci-dessus, et la forme et les dimensions des diverses parties peuvent largement varier par rapport à celles décrites et représentées.

## Revendications

1. Projecteur, notamment pour véhicule automobile, du type comprenant un boîtier définissant avec une glace un espace intérieur essentiellement fermé et une source lumineuse placée dans l'espace intérieur, et au moins un dispositif de ventilation dudit espace intérieur prévu en association avec le boîtier, le dispositif de ventilation comprenant une première partie (110) faisant saillie à l'extérieur du boîtier, qui définit conjointement avec un bouchon (130) monté sur son extrémité libre un premier canal (C1) et un deuxième canal (C3) communiquant entre eux au niveau d'un coude situé dans la région de ladite extrémité libre, caractérisé en ce qu'il comprend en outre une deuxième partie (120) faisant saillie à l'intérieur du boîtier, qui définit un troisième canal (C2) prolongeant le deuxième canal, le deuxième canal (C3) débouchant essentiellement vers le bas sur l'atmosphère tandis que le troisième canal (C2) débouche vers le haut sur ledit espace intérieur à distance de la première partie (110) du dispositif de ventilation.

2. Projecteur selon la revendication 1, caractérisé en ce que lesdites parties en saillie sont solidaires d'une paroi (100) du boîtier du projecteur et sont positionnées de telle sorte que les premier et troisième canaux (Cl, C2) soient essentiellement alignés et communiquent à travers une ouverture (101) formée dans ladite paroi.

3. Projecteur selon l'une des revendications 1 et 2, caractérisé en ce que le deuxième canal (C3) communique avec l'atmosphère par une fente (111) s'étendant longitudinalement dans la région inférieure de ladite première partie en saillie.

4. Projecteur selon l'une des revendications 1 à 3, caractérisé en ce que le troisième canal (C2) communique avec l'espace intérieur par une ouverture (121) s'étendant dans la région supérieure de ladite deuxième partie en saillie et située au voisinage d'une paroi terminale (123) de cette dernière.

5. Projecteur selon l'une des revendications 1 à 4, caractérisé en ce que la première partie en saillie (110) abrite une cloison (112) séparant les deux canaux (C1, C3) qui y sont définis et s'étendant jusqu'à une cetaine distance du bouchon (130).

6. Projecteur selon la revendication 5, caractérisé en ce que le deuxième canal est défini au moins partiellement entre la cloison (112) et une partie d'une collerette (132) du bouchon.

7. Projecteur selon la revendication 2, caractérisé en ce qu'au moins une partie des premier et troisième canaux essentiellement alignés (C1,C2) présente à sa base une inclinaison descendante en direction de l'extérieur.

## Patentansprüche

1. Scheinwerfer, insbesondere für Kraftfahrzeuge, mit einem Gehäuse, das zusammen mit einer Streuscheibe einen weitgehend geschlossenen Innenraum bildet, und einer im Innenraum angeordneten Lichtquelle sowie mit wenigstens einer Belüftungsvorrichtung für den besagten Innenraum, die in Verbindung mit dem Gehäuse vorgesehen ist, wobei die Belüftungsvorrichtung einen außen am Gehäuse vorspringenden ersten Teil (110) umfaßt, der zusammen mit einem an seinem freien Ende angebrachten Deckel (130) einen ersten Kanal (C1) und einen zweiten Kanal (C3) bildet, die miteinander in Höhe einer Biegung in Verbindung stehen, die im Bereich des besagten freien Endes angeordnet ist, **dadurch gekennzeichnet**, daß sie außerdem einen im Innern des Gehäuses vorspringenden zweiten Teil (120) umfaßt, der einen dritten Kanal (C2) bildet, der den zweiten Kanal (C1) verlängert, wobei der zweite Kanal (C3) in etwa nach unten zur Außenluft führt, während der dritte Kanal (C2) nach oben in den besagten Innenraum in einem Abstand vom ersten Teil (110) der Belüftungsvorrichtung führt.

2. Scheinwerfer nach Anspruch 1 , **dadurch gekennzeichnet**, daß die besagten vorspringenden Teile fest mit einer Wand (100) des Gehäuses verbunden und so angeordnet sind, daß der erste und der dritte Kanal (C1, C2) in etwa aufeinander ausgerichtet sind und durch eine in der besagten Wand ausgebildete Öffnung (101) miteinander in Verbindung stehen.

3. Scheinwerfer nach einem der Ansprüche 1 und 2, **dadurch gekennzeichnet**, daß der zweite Kanal (C3) mit der Außenluft durch einen Schlitz (111) in Verbindung steht, der sich in Längsrichtung im unteren Bereich des besagten ersten vorspringenden Teils erstreckt.

4. Scheinwerfer nach einem der Ansprüche 1 bis 3, **dadurch gekennzeichnet**, daß der dritte Kanal (C2) mit dem Innenraum durch eine Öffnung (121) in Verbindung steht, die sich im oberen Bereich des besagten zweiten vorspringenden Teils erstreckt und in der Nähe einer Abschlußwand (123) dieses Teils angeordnet ist.

5. Scheinwerfer nach einem der Ansprüche 1 bis 4, **dadurch gekennzeichnet**, daß der erste vorspringende Teil (110) eine Trennwand (112) enthält, die die beiden darin gebildeten Kanäle (C1, C3) trennt und sich bis zu einem bestimmten Abstand vom Deckel (130) erstreckt.

6. Scheinwerfer nach Anspruch 5 , **dadurch gekennzeichnet**, daß der zweite Kanal zumindest teilweise zwischen der Trennwand (112) und einem Teil eines Kragens (132) des Deckels gebildet ist.

7. Scheinwerfer nach Anspruch 2 , **dadurch gekennzeichnet**, daß zumindest ein Teil des ersten und dritten Kanals (C1, C2), die in etwa aufeinander ausgerichtet sind, an seiner Grundfläche ein nach außen abfallendes Gefälle aufweist.

## Claims

1. Headlamp, notably for a motor vehicle, of the type comprising a housing defining with a glass an essentially closed internal space and a light source placed in the internal space, and at least one device for ventilating the said internal space provided in association with the housing; the ventilation device comprising a first part (110) projecting outside the housing, which defines conjointly with a plug (130) mounted on its free end a first channel (C1) and a second channel (C3) communicating with each other at a bend situated in the region of the said free end, characterised in that it also comprises a second part (120) projecting inside the housing, which defines a third channel (C2) extending the second channel, the second channel (C3) opening out essentially downwards to atmosphere whilst the third channel (C2) opens out upwards on the said internal space at a distance from the first part (110) of the ventilation device.

2. Headlamp according to Claim 1, characterised in that the said projecting parts are fixed to a wall (100) of the headlamp housing and are positioned so that the first and third channels (C1, C2) are essentially aligned and communicate through an opening (101) formed in the said wall.

3. Headlamp according to one of Claims 1 and 2, characterised in that the second channel (C3) communicates with the atmosphere through a slot (111) extending longitudinally in the lower region of the said first projecting part.

4. Headlamp according to one of Claims 1 to 3, characterised in that the third channel (C2) communicates with the internal space through an opening (121) extending in the upper region of the said second projecting part and situated in the vicinity of an end wall (123) of the latter.

5. Headlamp according to one of Claims 1 to 4, characterised in that the first projecting part (110) accomodates a partition (112) separating the two channels (C1, C3) which are defined therein and extending to a certain distance from the plug (130).

6. Headlamp according to Claim 5, characterised in that the second channel is defined at least partially between the partition (112) and a part of a skirt (132) on the plug.

7. Headlamp according to Claim 2, characterised in that at least part of the essentially aligned first and third channels (C1, C2) has at its base a slope descending in the direction of the outside.
